# FASCICULE DE BREVET EUROPEEN

(11) **EP 0 588 164 B1**
(45) Date de publication et mention de la délivrance du brevet: **10.07.1996**
(21) Numéro de dépôt: 93114048.7
(22) Date de dépôt: 02.09.1993
(51) Int. Cl.: D06F 75/12

(54) **Dispositif de connexion d'une cassette de déminéralisation montée sur un dispositif de repassage à vapeur**
Verbindungsvorrichtung für eine in einer Dampfbügeleinrichtung montierte Entmineralisierungshülse
Connecting device for a demineralization cartridge mounted in a steam ironing apparatus

(30) Priorité: 16.09.1992 FR 9211060
(43) Date de publication de la demande: 23.03.1994
(73) Titulaire: MOULINEX S.A., F-93170 Bagnolet (FR)
(72) Inventeur: Fourny, Jacky René Paul, F-61002 Alencon (FR); Guillot, Gérard Louis Henri, F-61002 Alencon (FR)
(74) Mandataire: May, Hans Ulrich, Dr.

(56) Documents cités:
- EP-A- 0 135 484
- EP-A- 0 461 959
- EP-A- 0 557 901
- DE-A- 3 708 774
- FR-A- 1 343 057

## Description

L'invention concerne un dispositif de repassage à vapeur comportant un fer à repasser à vapeur, un générateur d'eau indépendant et une conduite souple pour relier le générateur d'eau au dit fer à repasser, le générateur d'eau comprenant un socle sur lequel vient reposer le fer à repasser, un réservoir contenant une quantité déterminée d'eau, un moteur électrique actionnant une pompe permettant l'alimentation en eau du fer à repasser à vapeur, une cassette de déminéralisation amovible comportant un bouchon d'entrée-sortie de l'eau à traiter, interposée dans le circuit d'eau entre la pompe et le fer, et montée dans un logement du générateur d'eau, et un dispositif de connexion comportant une première canalisation reliant la sortie de la pompe au bouchon de la cassette, une deuxième canalisation reliant le bouchon de la cassette à la conduite souple de liaison, et un organe de commande du passage de l'eau dans la première canalisation qui est subordonné à la présence ou à l'absence de la cassette de déminéralisation.

On connaît différents types de dispositifs de repassage à vapeur comprenant des dispositifs de connexion destinés à relier le tube de sortie de la pompe au bouchon d'entrée-sortie de la cassette de déminéralisation (EP-A-0461959). Ces dispositifs de connexion utilisent soit une connexion directe du tube de sortie de la pompe sur le bouchon d'entrée-sortie de la cassette ce qui nécessite une manipulation complexe lors du changement de la cassette et entraîne des fuites d'eau en l'absence de cette cassette, soit une connexion du tube de sortie de la pompe sur le bouchon d'entrée-sortie de la cassette par l'intermédiaire d'un clapet autorisant une libre circulation de l'eau en présence de la cassette de déminéralisation, le dit clapet étant toujours immergé dans l'eau non déminéralisée et donc soumis au problème de l'entartrage.

Le but de l'invention est de remédier aux inconvénients précités en mettant en oeuvre un dispositif de connexion simple et fiable.

Selon l'invention, la première canalisation comporte une partie souple et l'organe de commande est adapté à créer une déformation externe de la partie souple de manière à obturer ladite partie souple en l'absence de la cassette de déminéralisation.

Grâce au dispositif de connexion selon l'invention, un retrait de la cassette empêche tout écoulement intempestif d'eau. D'autre part, l'organe de commande du dispositif de connexion étant situé à l'extérieur du circuit d'eau, la durée de vie du dit organe de commande est augmenté et le débit d'eau, favorisant un débit constant de vapeur, est toujours régulier du fait qu'aucun organe de commande n'est situé dans la première canalisation.

Les caractéristiques et avantages de l'invention ressortiront d'ailleurs de la description qui va suivre d'un mode particulier de réalisation pris à titre d'exemple non limitatif illustré aux dessins annexés dans lesquels :
la figure 1 représente en coupe partielle un dispositif de repassage à vapeur équipé d'un dispositif de connexion selon l'invention, la figure 2 représente à échelle agrandie une vue en coupe transversale du dispositif de connexion selon l'invention représenté à la figure 1 et avant le positionnement complet d'une cassette de déminéralisation dans un générateur d'eau, la figure 3 est une vue analogue à la figure 2 mais après le positionnement complet de la cassette de déminéralisation.

Selon la figure 1, un dispositif de repassage à vapeur comporte un fer à repasser à vapeur 1 sans réservoir d'eau, un générateur d'eau indépendant 2 et une conduite souple de liaison 3 pour relier le dit générateur d'eau 2 au dit fer à repasser 1. Le générateur d'eau 2 comprend un socle 4 sur lequel vient reposer le fer à repasser à vapeur 1, un réservoir 5 contenant une quantité déterminée d'eau, un moteur électrique 6 actionnant une pompe 7 permettant l'alimentation en eau du fer à repasser à vapeur 1, une cassette de déminéralisation 8 amovible montée dans un logement 9 et comportant un bouchon d'entrée-sortie 10, et un dispositif de connexion 11 comportant une première canalisation reliant de façon étanche la sortie de la pompe 7 au bouchon 10 de la cassette 8, une deuxième canalisation non représentée reliant, de façon étanche, le bouchon 10 à la conduite souple 3, et un organe de commande du passage de l'eau dans la première canalisation qui est subordonné à la présence ou à l'absence de la cassette de déminéralisation. La première canalisation comporte une partie souple 12 et une pipe rigide C1. La porte souple 12 est, par exemple, un tube souple 12 dont une extrémité E1 est reliée à la sortie de la pompe 7, l'autre extrémité E2 étant reliée à la pipe rigide C1. La deuxième canalisation comporte également une autre partie souple, par exemple un tube souple relié à la conduite souple 3, et une autre pipe rigide (non représentée) identique à la pipe rigide C1.

Selon la figure 2, dans laquelle les références désignent les mêmes éléments que ceux définis sur la figure 1, l'organe de commande comporte une pince 11 comprenant une mâchoire mobile 17 et une mâchoire fixe 17'. La mâchoire 17 est montée mobile, et écrase le tube souple 12 contre la mâchoire fixe 17' grâce à un moyen de pression. Le moyen de pression est, par exemple, une lame ressort 13 fixée par l'une de ses extrémités 14 à une partie 15 du socle 4, l'autre extrémité 16 de la dite lame venant en appui contre la mâchoire 17 de la pince 11. La mâchoire 17 de la pince 11 présente, par exemple, la forme d'un U inversé et comporte un méplat 18 en contact avec le tube 12 et deux pattes dont une seule 19 est représentée et chevauchant le dit tube 12. La cassette de déminéralisation 8 comprend des ergots dont un seul 20 est représenté et qui constituent une partie d'un dispositif de verrouillage à baïonnette de ladite cassette de déminéralisation. Lorsque la cassette 8 n'est pas enfoncée dans le logement 9, la lame ressort 13 appuie sur la mâchoire 17 de la pince 11 qui, par son méplat 18, écrase le tube 12 afin d'empêcher toute circulation d'eau.

Selon la figure 3, dans laquelle les références désignent les mêmes éléments que ceux définis sur les figures 1 et 2, la cassette de déminéralisation 8 est montée dans son logement 9 et verrouillée par les ergots 20.

La cassette de déminéralisation 8 comporte un moyen de déverrouillage, par exemple une nervure 21 s'étendant selon un cercle déterminé et saillante de la face supérieure 22 de la cassette, cette face 22 étant la face d'introduction de la cassette dans le logement 9.

Ladite nervure 21, après fixation de la cassette, pousse sur les pattes 13 de la pince 11 et libère ainsi l'ouverture du tube 12. De cette manière, l'eau peut circuler dans la cassette et, après avoir parcouru le cheminement représenté par des flèches F (fig. 3), l'eau arrive, par l'intermédiaire de la deuxième canalisation, dans la conduite souple de liaison 3 permettant ainsi le fonctionnement du dispositif de repassage à vapeur.

## Revendications

1. Dispositif de repassage à vapeur comportant un fer à repasser à vapeur (1) , un générateur d'eau indépendant (2) et une conduite souple (3) pour relier le générateur d'eau (2) au dit fer à repasser (1), le générateur d'eau (2) comprenant un socle (4) sur lequel vient reposer le fer à repasser (1), un réservoir (5) contenant une quantité déterminée d'eau, un moteur électrique (6) actionnant une pompe (7) permettant l'alimentation en eau du fer à repasser à vapeur (1), une cassette de déminéralisation amovible (8) comportant un bouchon d'entrée-sortie (10) de l'eau à traiter, interposée dans le circuit d'eau entre la pompe et le fer, et montée dans un logement (9) du générateur (2), et un dispositif de connexion (10') comportant une première canalisation (C1, 12) reliant la sortie de la pompe (7) au bouchon (10) de la cassette(8), une deuxième canalisation reliant le bouchon (10) de la cassette (8) à la conduite souple de liaison (3), et un organe de commande du passage de l'eau dans la première canalisation qui est subordonné à la présence ou à l'absence de la cassette de déminéralisation (8),
**caractérisé en ce que** la première canalisation comporte une partie souple (12) et en ce que l'organe de commande (11) est adapté à créer une déformation externe de la partie souple (12) de manière à obturer la dite souple en l'absence de la cassette de déminéralisation (8).

2. Dispositif de repassage à vapeur selon la revendication 1,
**caractérisé en ce que** la partie souple de la première canalisation est un tube souple (12) dont une extrémité (E1) est reliée à la sortie de la pompe (7), l'autre extrémité (E2) étant reliée à une pipe rigide (C1) de ladite première canalisation du dispositif de connexion (10').

3. Dispositif de repassage à vapeur selon la revendication 2,
**caractérisé en ce que** l'organe de commande comporte une pince (11) comprenant une mâchoire mobile (17) et une mâchoire fixe (17'), ladite mâchoire (17) est destinée à venir écraser le tube souple (12) en l'absence de la cassette de déminéralisation (8), et à libérer l'ouverture du tube souple (12) en présence de ladite cassette de déminéralisation.

4. Dispositif de repassage à vapeur selon la revendication 3,
**caractérisé en ce que** la mâchoire (17) écrase le tube souple (12) contre la mâchoire fixe (17') de la pince (11) par un moyen de pression (13).

5. Dispositif de repassage à vapeur selon la revendication 4,
**caractérisé en ce que** le moyen de pression est une lame ressort (13) fixée par l'une de ses extrémités (14) à une partie (15) du socle (4) et dont l'autre extrémité (16) vient en appui contre la mâchoire (17) de la pince (11).

6. Dispositif de repassage à vapeur selon la revendication 5,
**caractérisé en ce que** l'extrémité de la mâchoire (17) de la pince (11) présente la forme d'un U inversé et comporte un méplat (18) susceptible de venir en contact avec le tube souple (12), ainsi que deux pattes (19) chevauchant ledit tube (12).

7. Dispositif de repassage à vapeur selon la revendication 3,
**caractérisé en ce que** la pince (11) libère l'ouverture du tube souple (12) par un moyen de déverrouillage (21) situé sur la cassette de déminéralisation (8).

8. Dispositif de repassage à vapeur selon la revendication 7,
**caractérisé en ce que** le moyen de déverrouillage (21) est une nervure saillante de la face supérieure (22) de la cassette de déminéralisation (8).

9. Dispositif de repassage à vapeur selon la revendication 8,
**caractérisé en ce que** la cassette de déminéralisation (8) étant cylindrique et montée amovible dans le logement (9) au moyen d'un dispositif de verrouillage à baïonnette, la nervure (21) s'étend selon un cercle.

## Patentansprüche

1. Dampfbügelvorrichtung mit einem Dampfbügeleisen (1), einem unabhängigen Wassergenerator (2) und einer biegsamen Leitung (3), die den Wassergenerator (2) mit dem Bügeleisen (1) verbindet, wobei der Wassergenerator (2) einen Sockel (4) aufweist, auf dem das Dampfbügeleisen (1) zu liegen kommt, sowie einen eine bestimmte Menge Wasser enthaltenden Tank (5), einen Elektromotor (6), der eine Pumpe (7) antreibt, die die Wasserversorgung des Dampfbügeleisens (1) ermöglicht, eine abnehmbare Entmineralisierungskassette (8) mit einem Stopfen (10) zum Ein- und Auslaß des zu behandelnden Wassers, die in den Wasserkreislauf zwischen die Pumpe und das Dampfbügeleisen und in eine Aufnahme (9) des Generators (2) eingesetzt ist, und eine Verbindungsvorrichtung (10') mit einer ersten Leitung (C1, 12), welche den Ausgang der Pumpe (7) mit dem Stopfen (10) der Entmineralisierungskassette (8) verbindet , einer zweiten Leitung, welche den Stopfen (10) der Kassette (8) mit der biegsamen Verbindungsleitung (3) verbindet, und mit einem Element zur Steuerung des Wasserflusses in die erste Leitung, welches davon abhängig ist, ob die Entmineralisierungskassette (8) in den Generator eingesetzt ist oder nicht, **dadurch gekennzeichnet, daß** die erste Leitung einen flexiblen Teil (12) aufweist und daß das Steuerungselement (11) so ausgebildet ist, daß es eine Verformung von außen des flexiblen Teils (12) bewirkt, so daß der flexible Teil undurchlässig wird, wenn die Entmineralisierungskassette nicht eingesetzt ist.

2. Dampfbügelvorrichtung nach Anspruch 1, **dadurch gekennzeichnet, daß** der flexible Teil der ersten Leitung ein flexibler Schlauch (12) ist, dessen eines Ende (E1) mit der Ausgang der Pumpe (7) und dessen anderes Ende (E2) mit einem starren Rohr (C1) an der ersten Leitung der Verbindungsvorrichtung (10') verbunden ist.

3. Dampfbügelvorrichtung nach Anspruch 2, **dadurch gekennzeichnet, daß** das Steuerungselement eine Klemme (11) mit einer freien Backe (17) und einer festen Backe (17') aufweist, wobei die freie Backe (17) den flexiblen Schlauch (12) zusammendrückt, wenn die Entmineralisierungskassette (8) nicht eingesetzt ist, und die Öffnung des flexiblen Schlauches wieder freigibt, wenn die Entmineralisierungskassette (8) eingesetzt ist.

4. Dampfbügelvorrichtung nach Anspruch 3, **dadurch gekennzeichnet, daß** die Backe (17) den flexiblen Schlauch (12) durch ein Druckelement (13) gegen die feste Backe (17') der Klemme (11) zusammendrückt.

5. Dampfbügelvorrichtung nach Anspruch 4, **dadurch gekennzeichnet, daß** das Druckelement aus einer Blattfeder (13) besteht, die mit ihrem einen Ende (14)an einem Bereich (15) des Sockels (4) befestigt ist und deren anderes Ende (16) gegen die Backe (17) der Klemme (11) drückt.

6. Dampfbügelvorrichtung nach Anspruch 5, **dadurch gekennzeichnet, daß** das Ende der Backe (17) der Klemme (11) die Form eines umgedrehten "U" bildet und ein Flachteil (18) aufweist, das in Kontakt mit dem flexiblen Schlauch (12) kommt, sowie zwei Klauen (19), die den Schlauch (12) umgreifen.

7. Dampfbügelvorrichtung nach Anspruch 3, **dadurch gekennzeichnet, daß** die Klemme (11) die Öffnung des flexiblen Schlauches (12) durch ein auf der Entmineralisierungskassette (8) angeordnetes Entriegelungsorgan (21) freigibt.

8. Dampfbügelvorrichtung nach Anspruch 7, **dadurch gekennzeichnet, daß** das Entriegelungselement (21) aus einer aus der oberen Fläche (22) der Entmineralisierungskassette (8) herausragenden Rippe besteht.

9. Dampfbügelvorrichtung nach Anspruch 8, **dadurch gekennzeichnet, daß** die Entmineralisierungskassette (8) eine zylindrische Form aufweist und abnehmbar in der Aufnahme (9) mittels einer Bajonettverriegelung eingesetzt ist und die Rippe (21) entlang eines Kreises verläuft.

## Claims

1. Steam ironing device including a steam iron (1), a self-contained water generator (2) and a flexible hose (3) for connecting the water generator (2) to the said steam iron (1), the water generator (2) comprising a base (4) on which the steam iron (1) rests, a reservoir (5) containing a given quantity of water, an electric motor (6) driving a pump (7) for supplying water to the steam iron (1), a removable demineralisation cartridge (8) having an inlet/outlet plug (10) for the water to be treated, interposed in the water circuit between the pump and the iron, and mounted in a recess (9) in the generator (2), and a connection device (10') having a first pipe (C1, 12) connecting the outlet from the pump (7) to the plug (10) on the cartridge (8), a second pipe connecting the plug (10) on the cartridge (8) to the flexible connecting hose (3), and a device for controlling the passage of water in the first pipe, which is dependent on the presence or absence of the demineralisation cartridge (8),
characterised in that the first pipe has a flexible part (12) and in that the control device (11) is adapted for creating an external deformation of the flexible part (12) so as to close off the said flexible when the demineralisation cartridge (8) is not in place.

2. Steam ironing device according to Claim 1, characterised in that the flexible part of the first pipe is a flexible tube (12), one end (E1) of which is connected to the outlet from the pump (7), the other end (E2) being connected to a rigid barrel (C1) on the said first pipe of the connection device (10').

3. Steam ironing device according to Claim 2, characterised in that the control device includes a gripper (11) comprising a moving jaw (17) and a fixed jaw (17'), the said jaw (17) is intended to crush the flexible tube (12) when the demineralisation cartridge (8) is not in place, and to release the opening of the flexible tube (12) when the said demineralisation cartridge is in place.

4. Steam ironing device according to Claim 3, characterised in that the jaw (17) crushes the flexible tube (12) against the fixed jaw (17') of the gripper (11) by virtue of a pressure means (13).

5. Steam ironing device according to Claim 4, characterised in that the pressure means is a spring blade (13) fixed by one of its ends (14) to a part (15) of the base (4) and the other end (16) of which comes to bear against the jaw (17) of the gripper (11).

6. Steam ironing device according to Claim 5, characterised in that the end of the jaw (17) of the gripper (11) has the shape of an inverted U and includes a flat (18) able to come into contact with the flexible tube (12), and two lugs (19) straddling the said tube (12).

7. Steam ironing device according to Claim 3, characterised in that the gripper (11) releases the opening of the flexible tube (12) by virtue of an unlocking means (21) located on the demineralisation cartridge (8).

8. Steam ironing device according to Claim 7, characterised in that the unlocking means (21) is a projecting rib on the upper face (22) of the demineralisation cartridge (8).

9. Steam ironing device according to Claim 8, characterised in that, the demineralisation cartridge (8) being cylindrical and mounted removably in the recess (9) by means of a bayonet locking device, the rib (21) extends in a circle.
